# EUROPÄISCHE PATENTSCHRIFT

(11) **EP 0 856 126 B1**
(45) Veröffentlichungstag und Bekanntmachung des Hinweises auf die Patenterteilung: **23.02.2000**
(21) Anmeldenummer: 96945485.9
(22) Anmeldetag: 08.10.1996
(51) Int. Cl.: F22G 1/00, F01K 3/00, F01D 11/04

(54) **Verfahren zur Erzeugung von Sperrdampf für eine Dampfturbine, sowie entsprechende Dampfkraftanlage**
Method for Producing Gland Steam, and corresponding Steam Power Station
Procédé de production de vapeur de barrage blocage, et centrale thermique à vapeur correspondante

(30) Priorität: 17.10.1995 DE 19538674
(43) Veröffentlichungstag der Anmeldung: 05.08.1998
(73) Patentinhaber: SIEMENS AKTIENGESELLSCHAFT, 80333 München (DE)
(72) Erfinder: NEUBERT, Wolfgang, D-91077 Steinbach (DE)
(86) Internationale Anmeldenummer: DE9601927
(87) Internationale Veröffentlichungsnummer: WO9714285

(56) Entgegenhaltungen:
- EP-A- 0 605 156
- CH-A- 367 520
- FR-A- 2 253 982

## Beschreibung

Die Erfindung betrifft ein Verfahren zur Erzeugung von Sperrdamf Dampfkraftanlage mit einer aus Sattdampf. Sie richtet sich weiter auf eine Einrichtung zur Durchführung dieses Verfahrens und eine Verwendung des nach diesem Verfahren erzeugten Sperrdampfes.

Bei der Verdampfung von Wasser durch Zuführung von Wärme verdampft dieses ganz oder teilweise. Der dabei entstehende Dampf steht mit dem verbliebenen Wasser im thermischen Gleichgewicht und wird üblicherweise als Sattdampf bezeichnet. Derartiger Sattdampf enthält möglicherweise beträchtliche Wasseranteile, so daß dem Sattdampf ausgesetzte Maschinenteile Schäden, beispielsweise in Form von Korrosion, erleiden können. Aus diesem Grund und/oder aus thermodynamischen Gründen ist bei der Nutzung von Dampf als Prozeßdampf in der chemischen Industrie oder als Arbeitsmedium in einer Dampfkraftanlage eine Überhitzung von Sattdampf erforderlich. Zur Überhitzung wird der Sattdampf üblicherweise zunächst vom Wasser getrennt, bevor ihm weitere Wärme zugeführt wird.

Bei einer nach dem Naturumlaufprinzip arbeitenden Dampfkraftanlage ist üblicherweise ein in einem Dampferzeuger angeordneter Verdampfer sowohl wasser- als auch dampfseitig mit einer Dampftrommel verbunden. Das im Verdampfer erzeugte Wasser-Dampf-Gemisch wird der Dampftrommel zugeleitet, die zu einer Trennung von Wasser und Dampf dient. Aus der Dampftrommel wird das Wasser wiederum dem Verdampfer zugeleitet, so daß ein vollständiger Umlauf gegeben ist. In der Dampftrommel steht der Dampf mit dem Wasser im Gleichgewicht und liegt somit als Sattdampf vor. Zur Abzweigung von durch die Verdampfung gewonnenem Sattdampf als Nutzdampf ist an der Dampftrommel ein Nutzdampfausgang angeordnet. Beim Betrieb der Dampfkraftanlage wird der Nutzdampf üblicherweise einer Überhitzerheizfläche zugeführt und dort überhitzt. Der so überhitzte Dampf wird dann der Dampfturbine zugeführt, wo er sich arbeitsleistend entspannt.

Bei einem Anfahrvorgang der Dampfkraftanlage, beispielsweise nach einem Nachtstillstand, ist es erforderlich, der Dampfturbine Sperrdampf zuzuführen, durch dessen Einleitung in einen Dichtungsbereich zwischen Turbinenwelle und Turbinengehäuse eine Abdichtung des Turbineninneren gegen die Umgebung der Dampfturbine sichergestellt wird. Eine Zuführung von nicht überhitztem Dampf oder Sattdampf als Sperrdampf setzt dabei Strukturteile der Dampfturbine einer erhöhten Gefährdung durch Korrosion oder Spannungsbeanspruchung aus. Insbesondere für eine Dampfkraftanlage, die nach häufigen Nachtstillständen wieder anzufahren ist, ist daher die Zuführung von überhitztem Dampf als Sperrdampf erforderlich. Besonders bei einem Anfahrvorgang nach einem Nachtstillstand ist das Temperaturniveau im Dampferzeuger jedoch oftmals nicht ausreichend hoch, um eine ausreichende Dampfüberhitzung mittels der im Dampferzeuger vorgesehenen Überhitzerheizflächen zu gewährleisten. Gleich oder ähnliche Anforderungen werden häufig auch an den eingangs erwähnten Prozeßdampf gestellt.

Es ist aus der EP 0 605 156 A bekannt, Sperrdampf durch Mischen von Sattdampf und überhitztem Dampf zu erzeugung. Eine Erzeugung von überhitztem Dampf durch drosselung von Stattfampf mit anschließender Überhitzung durch Wärmetausch mit ungedrosseltem Dampf ist allgemein aus der FR 2 253 982 A bekannt.

Der Erfindung liegt daher die Aufgabe zugrunde, ein Verfahren und eine Einrichtung zur Erzeugung von Sperrdampf anzugeben, wobei die Bereitstellung von überhitztem Dampf mit einfachen Mitteln besonders zuverlässig gewährleistet sein soll.

Bezüglich des Verfahrens wird diese Aufgabe erfindungsgemäß durch die Merkmale des Anspruchs 1 gelöst.

Die Erfindung geht dabei von der Überlegung aus, daß der als Sperrdampf beim Anfahren einer Dampfturbine benötigte überhitzte Dampf auf einem niedrigeren Druckniveau liegen kann als der zur Verfügung stehende Sattdampf. Somit ist eine Entspannung eines der Nutzung zuzuführenden ersten Teilstromes des Sattdampfes möglich. Bei dieser Drosselung des ersten Teilstromes senkt sich dessen Temperaturniveau ab. Die somit entstehende Temperaturdifferenz zwischen dem nicht gedrosselten Sattdampf und dem gedrosselten ersten Teilstrom des Sattdampfes kann daher zur Überhitzung des ersten Teilstromes herangezogen werden.

Um den erzeugten überhitzten Dampf hinsichtlich seines Massenstromes und seines Druckniveaus besonders flexibel an die Prozeßerfordernisse anpassen zu können, wird der erste Teilstrom vorteilhafterweise über ein regelbares Drosselventil geführt.

Um mit einfachen Mitteln eine besonders lange Lebensdauer einer Dampfturbine auch bei häufigen Nachtstillständen zu gewährleisten, wird zweckmäßigerweise der entspannte und überhitzte erste Teilstrom einer Dampfturbine zugeführt. Zudem wird vorteilhafterweise der Sattdampf aus einer Dampftrommel des Wasser-Dampf-Kreislaufs einer Dampfturbine entnommen.

Bezüglich der Einrichtung zur Erzeugung von überhitztem Dampf aus Sattdampf wird die genannte Aufgabe erfindungsgemäß gelöst mittels eines Wärmetauschers, der primärseitig und über ein Drosselorgan sekundärseitig an ein Sattdampfreservoir angeschlossen ist.

Zur Anpassung des Massenstroms und/oder des Druckniveaus des überhitzten Dampfes an die Prozeßerfordernisse ist das Drosselorgan zweckmäßigerweise ein regelbares Drosselventil.

In weiterer zweckmäßiger Ausgestaltung ist der Wärmetauscher sekundärseitig mit einer Dampfturbine verbunden. Das Sattdampfreservoir ist vorteilhafterweise eine in den Wasser-Dampf-Kreislauf einer Dampfturbine geschaltete Dampftrommel.

Bezüglich der Dampfkraftanlage mit einer Dampfturbine, in deren Wasser-Dampf-Kreislauf eine Dampftrommel geschaltet ist, wird die genannte Aufgabe erfindungsgemäß gelöst, indem in die Dampfturbine eine an die Dampftrommel angeschlossene separate Sperrdampfleitung mündet, in die sekundärseitig ein primärseitig an die Dampftrommel angeschlossener Wärmetauscher geschaltet ist.

Um eine lange Lebensdauer einer Dampfturbine mit besonders einfachen Mitteln und besonders zuverlässig sicherzustellen, wird zweckmäßigerweise der gemäß dem obengenannten Verfahren überhitzte Dampf beim Anfahren der Dampfturbine zu deren Abdichtung verwendet.

Die mit der Erfindung erzielten Vorteile bestehen insbesondere darin, daß durch die Überhitzung des entspannten ersten Teilstromes des Sattdampfes durch Wärmetausch mit einem zweiten Teilstrom des Sattdampfes eine zuverlässige Erzeugung von überhitztem Dampf mit besonders einfachen Mitteln gewährleistet ist. Insbesondere bei einer Dampfkraftanlage mit häufigen Nachtstillständen ist somit eine Versorgung der Dampfturbine mit überhitztem Dampf als Sperrdampf bei einem Wiederanfahren gewährleistet, ohne daß eine zusätzliche Heiz- oder Überhitzungsvorrichtung erforderlich ist.

Ein Ausführungsbeispiel der Erfindung wird anhand einer Zeichnung näher erläutert. Darin zeigt die Figur schematisch eine Dampfkraftanlage.

Die Dampfkraftanlage 1 gemäß der Figur umfaßt eine Dampfturbine 2, die über eine Turbinenwelle 4 mit einem Generator 6 verbunden ist. Die Dampfturbine 2 ist ausgangsseitig über eine Dampfleitung 10 an einen Kondensator 12 angeschlossen. Der Kondensator 12 ist über eine Leitung 14, in die eine Kondensatpumpe 16 geschaltet ist, mit einem Speisewasserbehälter 18 verbunden. Der Speisewasserbehälter 18 ist ausgangsseitig über eine Zuführungsleitung 20, in die eine Speisewasserpumpe 22 geschaltet ist, an eine Dampftrommel 24 angeschlossen. Zur Vorwärmung von der Dampftrommel 24 zuzuführendem Speisewasser S kann in die Leitung 20 eine Anzahl nicht dargestellter Vorwärmerheizflächen oder ein Economizer geschaltet sein.

Die Dampftrommel 24 ist wasserausgangsseitig und dampfeingangsseitig mit einem in einem Dampferzeuger 26 angeordneten Verdampfer 28 verbunden. Der Dampferzeuger 26 kann dabei ein fossil- oder nuklearbefeuerter Dampferzeuger oder auch ein Abhitzedampferzeuger sein. An der Dampftrommel 24 ist weiterhin ein Nutzdampfausgang 30 angeordnet, der über einen im Verdampfer 26 angeordneten Überhitzer 32 an die Dampfturbine 2 angeschlossen ist.

Die Dampfturbine 2 kann eine oder mehrere Druckstufen umfassen. Je nach Anzahl der Druckstufen und je nach Auslegung des Wasser-Dampf-Kreislaufs 34 der Dampfturbine 2 können zusätzlich zu den in der Figur dargestellten Heizflächen 28 und 32 weitere Heizflächen vorgesehen sein.

An die Dampftrommel 24 ist eine Sperrdampfleitung 40 angeschlossen, über die der Dampfturbine 2 Sperrdampf SD zuführbar ist. In die Sperrdampfleitung 40 ist ein als regelbares Drosselventil ausgebildetes Drosselorgan 42 geschaltet. In Strömungsrichtung des Sperrdampfs SD gesehen nach dem Drosselorgan 42 ist in die Sperrdampfleitung 40 ein Wärmetauscher 44 sekundärseitig geschaltet. Der Wärmetauscher 44 ist primärseitig über eine von der Sperrdampfleitung 40 abzweigende Teilstromleitung 46 an die Dampftrommel 24 angeschlossen.

Beim Betrieb der Dampfkraftanlage 1 wird von der Dampftrommel 24 dem Verdampfer 28 zugeführtes Wasser W dort ganz oder teilweise verdampft und als Dampf D oder Wasser-Dampf-Gemisch WD in die Dampftrommel 24 zurückgeführt. In der Dampftrommel 24 wird der Dampf D vom Wasser W separiert. Der Dampf D befindet sich in der Dampftrommel 24 mit dem Wasser W im thermodynamischen Gleichgewicht und liegt somit als Sattdampf vor.

Unter Überdruck stehender heißer Nutzdampf N kann der Dampftrommel 24 entnommen und über den Überhitzer 32 der Dampfturbine 2 zugeführt werden, wo er sich arbeitsleistend entspannt.

Um eine Abdichtung des Turbineninneren der Dampfturbine 2 gegen deren Umgebung sicherzustellen, wird insbesondere bei einem Anfahrvorgang einem Bereich zwischen der Turbinenwelle 4 und dem Gehäuse der Dampfturbine 2 Sperrdampf SD zugeführt. Dazu wird der als ein Sattdampfreservoir dienenden Dampftrommel 24 ein Teilstrom t₁ von als Sattdampf vorliegendem Dampf D entnommen. Der Teilstrom t₁ wird über das regelbare Drosselventil oder das Drosselorgan 42 derart gedrosselt, daß sein Druckniveau an die Erfordernisse der Dampfturbine 2 angepaßt ist. Durch die Drosselung senkt sich das Temperaturniveau des Teilstroms t₁ ab. Ein zweiter in der Teilstromleitung 46 geführter nicht gedrosselter Teilstrom t₂ des als Sattdampf vorliegenden Dampfes D weist somit eine höhere Temperatur auf als der im Drosselorgan 42 gedrosselte erste Teilstrom t₁. Durch einen Wärmetausch des nicht gedrosselten zweiten Teilstroms t₂ mit dem gedrosselten ersten Teilstrom t₁ im Wärmetauscher 44 wird der Teilstrom t₁ überhitzt. Dieser überhitzte Teilstrom t₁ kann dann der Dampfturbine 2 als Sperrdampf SD zugeführt werden, ohne daß diese einer Gefährdung durch Korrosion ausgesetzt ist.

Die Dampfkraftanlage 1 ist somit besonders geeignet für ein häufiges Wiederanfahren der Dampfturbine 2, insbesondere nach einem Nachtstillstand. Nach einem Nachtstillstand weist der in der Dampftrommel 24 als Sattdampf vorliegende Dampf D eine Temperatur von etwa 210° C auf. Aufgrund von Druck- und Temperaturverlusten in Rohrleitungen und aufgrund der Drosselung durch das Drosselorgan 42 weist der Teilstrom t₁ nach seiner Drosselung eine Temperatur von etwa 150° C auf. Durch Wärmetausch mit dem nicht gedrosselten Teilstrom t₂ kann diese Temperatur auf etwa 180° C erhöht werden, ohne daß dazu eine zusätzliche Überhitzereinrichtung benötigt wird. Die Überhitzung des Teilstroms t₁ ist somit mit besonders einfachen Mitteln und besonders zuverlässig gewährleistet.

## Patentansprüche

1. Verfahren zur Erzeugung von Sperrdampf für eine Dampfturbine (2), bei dem ein aus einer Dampftrommel (24) entnommener erster Teilstrom (t₁) von Sattdampf gedrosselt wird, bevor er durch Wärmetausch mit einem zweiten Teilstrom (t₂) des Sattdampfes überhitzt wird.

2. Dampfkraftanlage (1) mit einer Dampfturbine (2), in deren Wasser-Dampf-Kreislauf (34) eine Dampftrommel (24) geschaltet ist, wobei in die Dampfturbine (2) eine an die Dampftrommel (24) angeschlossene separate Sperrdampfleitung (40) mündet, in die sekundärseitig über ein Drosselorgan (42) ein primärseitig an die Dampftrommel (24) angeschlossener Wärmetauscher (44) geschaltet ist.

3. Verwendung des nach dem Verfahren nach Anspruch 1 erzeugten Sperrdampfes zum Anfahren einer Dampfturbine (2) einer Dampfkraftanlage (1).

## Claims

1. Method of generating sealing steam for a steam turbine (2), in which a first partial flow (t₁) of saturated steam extracted from a steam drum (24) is throttled before it is superheated by heat exchange with a second partial flow (t₂) of the saturated steam.

2. Steam power plant (1) having a steam turbine (2), in the water/steam cycle (34) of which a steam drum (24) is connected, a separate sealing-steam line (40) connected to the steam drum (24) leading into the steam turbine (2), in which sealing-steam line (40) a heat exchanger (44) connected on the primary side to the steam drum (24) is connected on the secondary side via a throttle member (42).

3. Use of the sealing steam generated according to the method according to Claim 1 for starting a steam turbine (2) of a steam power plant (1).

## Revendications

1. Procédé de production de vapeur de barrage blocage pour une turbine (2) à vapeur, qui consiste à étrangler un premier sous-courant (t₁) de vapeur saturée prélevé d'un tambour (24) à vapeur, avant qu'il ne soit surchauffé par échange de chaleur avec un second sous-courant (t₂) de la vapeur saturée.

2. Centrale (1) thermique à vapeur, comprenant une turbine (2) à gaz dans le circuit (34) eau-vapeur de laquelle est monté un tambour (24) à vapeur, un conduit (40) distinct pour de la vapeur de barrage blocage raccordé au tambour (24) à vapeur débouchant dans la turbine (2) à gaz, conduit dans lequel est monté du côté secondaire, par l'intermédiaire d'un organe (42) d'étranglement, un échangeur de chaleur (44) raccordé du côté primaire au tambour (24) à vapeur.

3. Utilisation de la vapeur de barrage blocage produite par le procédé suivant la revendication 1, pour le démarrage d'une turbine (2) à vapeur d'une centrale thermique à vapeur.
